# EUROPÄISCHE PATENTSCHRIFT

(11) **EP 0 891 435 B1**
(45) Veröffentlichungstag und Bekanntmachung des Hinweises auf die Patenterteilung: **28.11.2001**
(21) Anmeldenummer: 97904981.4
(22) Anmeldetag: 12.03.1997
(51) Int. Cl.: D01G 31/00, D01H 13/22

(54) **VORRICHTUNG ZUM MESSEN DER DICKE UND/ODER DER UNGLEICHMÄSSIGKEIT VON WATTEN ODER VLIESEN**
DEVICE FOR MEASURING THE THICKNESS AND/OR UNEVENNESS OF WADDING OR NON-WOVENS
DISPOSITIF POUR MESURER L'EPAISSEUR ET/OU L'INEGALITE D'OUATES OU DE NON-TISSES

(30) Priorität: 27.03.1996 CH 79196
(43) Veröffentlichungstag der Anmeldung: 20.01.1999
(73) Patentinhaber: ZELLWEGER LUWA AG, 8610 Uster (CH)
(72) Erfinder: BAECHLER, François, CH-8615 Wermatwil (CH)
(74) Vertreter: Ellenberger, Maurice
(86) Internationale Anmeldenummer: CH9700102
(87) Internationale Veröffentlichungsnummer: WO9736031

(56) Entgegenhaltungen:
- EP-A- 0 455 014
- EP-A- 0 467 117
- EP-A- 0 679 862
- DE-A- 3 834 110
- US-A- 4 881 415
- PATENT ABSTRACTS OF JAPAN vol. 16, no. 202 (C-0940), 14.Mai 1992 & JP 04 034024 A (DAIWABO CO LTD), 5.Februar 1992,

## Beschreibung

Die Erfindung betrifft eine Vorrichtung zum Messen der Dicke und/oder der Ungleichmässigkeit von nachfolgend als Wickel bezeichneten Watten oder Vliesen, mit einer Führung für den Wickel, mit einem diesen gegen die Führung drückenden und relativ zu dieser bewegbaren Dickenfühler, dessen Stellung ein Mass für die Dicke und/oder die Ungleichmässigkeit des Wickels darstellt und mit einem Wegmesssystem.

Eine solche Vorrichtung ist bereits aus der EP-A-0467117 bekannt. Dabei ist der Dickenfühler durch eine Mehrzahl von nebeneinander angeordneten und durch den Wickel einzeln verstellbaren Einzelfühlem gebildet, die sich über die Breite des Wickels erstrecken. In jedem Einzelfühler ist eine elektrische Messvorrichtung für die Erfassung der Stellung des Einzelfühlers zur Führung angeordnet. Damit stehen Signale für die Stellung jedes Einzelfühlers zur Verfügung, die es erlauben, Unterschiede in der Dicke des Wickels, die über die Breite des Wickels gesehen bestehen, zu erkennen.

Ein Nachteil dieser bekannten Vorrichtung besteht darin, dass die Anordnung einer elektrischen Messvorrichtung in jedem Einzelfühler aufwendig und teuer ist. Arbeitet die Messvorrichtung mit Dehnmessstreifen, so muss jede einzelne Messvorrichtung vor der Inbetriebnahme sorgfältig geeicht werden, was ein aufwendiges Verfahren ist.

Es ist deshalb eine Aufgabe der vorliegenden Erfindung, wie sie in den Patentansprüchen gekennzeichnet ist, eine solche Vorrichtung zu schaffen, die einfacher und billiger ist, ohne dass Einbussen bei der Qualität der Messungen hingenommen werden müssen.

Dies wird dadurch erreicht, dass ein Übertragungselement, das zur Übertragung der Bewegung des Dickenfühlers an das Wegmesssystem in einer wählbaren, zur Bewegungsrichtung des Dickenfühlers beliebig geneigten Richtung ausgebildet und angeordnet ist. Dadurch kann ein Wegmesssystem in einer beliebig wählbaren Richtung arbeitend vorgesehen sein.

Neben dem einfacheren Aufbau einer solchen Vorrichtung ergibt sich gemäss den Merkmalen des Anspruchs 5 der weitere Vorteil, dass gleichzeitig die Auslenkungen aller Einzelfühler addiert werden, so dass ein Signal entsteht, das die mittlere Dicke des Wickels darstellt. Somit muss dieses Signal nicht mehr durch elektrische Verarbeitung von Einzelsignalen ermittelt werden. Die Vorrichtung kann auf einfache Weise für einen, zwei oder mehrere Einzelfühler ausgelegt oder auch nachträglich auf mehrere Einzelfühler erweitert werden. Beim Einsatz der erfindungsgemässen Vorrichtung in einer Karde mit offenem Regelkreis, kann diesem direkt ein über die Breite gemittelter Wert für die Dicke des Wickels zugeführt werden, was eine genauere Regelung ermöglicht und zu einer verbesserten Gleichmässigkeit des Bandes am Auslauf der Karde führt.

Nachstehend wird die Erfindung anhand von Ausführungsbeispielen und Zeichnungen näher erläutert. Es zeigen:
Figur 1 eine schematische Darstellung eines erfindungsgemässen Dickenfühlers in einem Längsschnitt,
Figur 2 eine schematische Darstellung eines Dickenfühlers gemäss Fig. 1 im Querschnitt,
Figur 3 eine schematische Darstellung eines Dickenfühlers mit mehreren Messwalzen im Längsschnitt,
Figuren 4, 5 und 6 je eine weitere Ausführung des Vorrichtung im Querschnitt und
Figur 7 eine schematische Darstellung der Vorrichtung an einer Karde.

Fig. 1 zeigt eine erfindungsgemässe Vorrichtung. Dabei erkennt man einen Wickel 1, der auf einer festen Führung 2 aufliegt und der vorzugsweise als loses Fasergebilde wie z.B. Watte oder ein Vlies erscheint, das nachfolgend als Wickel bezeichnet wird. Ein Dickenfühler 3 ist auf dem Wickel 1 aufliegend oder sogar eintauchend vorgesehen, der hier insbesondere als hohle Messwalze 3' ausgebildet ist. Die Innenfläche 4 der Messwalze 3' weist zwei ringförmige Nuten 5, 6 auf, die zur seitlichen Führung von Rollenpaaren 7, 8 dienen, die sich auf der Messwalze 3' abstützen. Die Rollenpaare 7, 8 weisen Drehachsen 9, 10 auf, die in einem Wagen 11 gelagert sind. Dieser weist eine Stütze 12 auf, die zur Lagerung einer Umlenkrolle 13 für ein Übertragungselement 14 dient, das biegsam aber möglichst unelastisch sein soll und hier beispielsweise als Seil ausgebildet ist. Zwei weitere Umlenkrollen 15, 16 sind in einem Balken 17 gelagert, der über Stimflächen 18, 19 der Messwalze 3' hinausragt und in dem das eine Ende 20 des Übertragungselementes 14 fest gelagert ist. Das andere Ende 21 des Übertragungselementes 14 ist an ein Wegmesssystem 22 angeschlossen und bewegt sich in Richtung eines Pfeiles 23, wenn die Messwalze 3' zur Führung 2 hin oder davon wegbewegt wird. Der Pfeil 23 zeigt damit eine Richtung an, die zu einer Bewegungsrichtung des Dickenfühlers 3, wie sie durch einen Pfeil 24 angegeben ist, geneigt oder abgewinkelt ist. Das Wegmesssystem 22 besteht neben dem eigentlichen Wegmesselement 22a auch aus einer Feder 22b, einer einstellbaren Lagerung 22c für die Feder 22b am Balken 17 und einem Kupplungselement 22d für das Übertragungselement 14, das hier auch als Messfläche für das eigentliche Wegmesselement 22a dient. Man erkennt hier auch, dass eine Bewegung der Messwalze 3' in der Richtung des Pfeiles 24 wegen der Bildung einer Schleife im Übertragungselement 14 eine doppelt so grosse Auslenkung des Endes 21 im Bereiche des Wegmessystemes 22 ergibt. Damit kann auch eine Verdoppelung der Messgenauigkeit erreicht werden. Die Anpresskraft des Dickenfühlers 3 gegen die Führung 2 wird (neben der Schwerkraft) von der Feder 22b erzeugt.

Fig. 2 zeigt einen Querschnitt durch die in Fig. 1 gezeigte Vorrichtung. Dann erkennt man wiederum die Rollenpaare 7, 8, den Wagen 11 mit der Stütze 12 und der Umlenkrolle 13, sowie den Balken 17 mit den Umlenkrollen 15, 16 und einer Achse 25 zu deren Lagerung im Balken 17. Wie aus den Fig. 1 und 2 hervorgeht, bildet die Führung 2 hier im wesentlichen eine Ebene.

Fig. 3 zeigt eine Vorrichtung mit drei Dickenfühlem 26, 27, 28, die hier alle auf einem gemeinsamen Balken 29 über einer Führung 30 gelagert sind. Der Aufbau der Dickenfühler 26, 27, 28 ist derjenige, der bereits aus den Fig. 1 und 2 bekannt ist. Dabei haben aber alle Dickenfühler 26, 27, 28 ein gemeinsames Übertragungselement 31 und ein gemeinsames Wegmesssystem 32, das auf einer Seite der drei Dickenfühler 26, 27. 28 auf dem Balken 29 befestigt ist. Der Balken 29 kann beispielsweise in hier nicht näher dargestellter, aber bekannter Art und Weise mit der Führung 30 verbunden sein, sich darauf abstützen oder in irgend einer anderen Weise, insbesondere ortsfest und in einem festen Abstand zur Führung gelagert sein. Das Übertragungselement 31 durchquert hier mehrere Messwalzen, die zwischen dem Wegmesssystem 32 und einer festen Lagerung 51 angeordnet sind. Im Wegmesssystem 32 ist auch eine feste Lagerung 32c für eine Feder 32b vorgesehen die über ein Kupplungselement 32d mit dem Übertragungselement 31 verbunden ist. Die Lagerung 32c ist längs des Balkens 29 verschieb- und einstellbar, so dass die Spannkraft der Feder 32b und damit auch die Andruckkraft aller vorgesehenen Dikkenfühler 26, 27, 28 gemeinsam einstellbar ist.

Fig. 4 zeigt nochmals den Einsatz eines erfindungsgemässen Dickenfühlers 3 über einer stationären und ebenen Führung 2 mit einem Wickel 1, der durch hier nicht gezeigte Mittel in Richtung eines Pfeiles 33 angetrieben ist und damit die Messwalze 3' antreibt. Im Bereiche des Dickenfühlers 3 erfährt der Wickel 1 eine Verdichtung, so dass sich seine Höhe auf einen Betrag a vemngert.

Fig. 5 zeigt einen Dickenfühler 3 wie er über einer runden Führung, hier einer Walze 34, die in Richtung eines Pfeiles 35 angetrieben ist, angeordnet sein kann. Auch hier ergibt sich eine Verdichtung des Wickels 1 auf den Betrag a.

Fig. 6 zeigt einen Dickenfühler 3 wie er über einer mehrteiligen Führung, hier aus zwei Walzen 36 und 37 bestehend, die in Richtung von Pfeilen 38 angetrieben sind, angeordnet sein kann. Auch hier ergibt sich eine Verdichtung des Wickels 1 auf den Betrag a.

Fig. 7 zeigt die Anwendung eines erfindungsgemässen Dickenfühlers 39 im Umfeld einer Karde 40 mit nachgeschaltetem Kannensystem 41 zur Ablage von kardiertem Band 42. Karde und Kannen weisen einen gemeinsamen mechanischen oder elektrischen Antrieb 43 und ein Überwachungs- und Regelsystem 44 auf. Wie hier gezeigt, kann der Dickenfühler 39 im Bereiche einer Einzugswalze 45 am Eingang zur Karde 40 vorgesehen und über eine Leitung 46 mit dem Überwachungs- und Regelsystem 44 verbunden sein.

Die Wirkungsweise der erfindungsgemässen Vorrichtung ist wie folgt:
Durch die unterschiedliche Dicke des bewegten Wickels 1 wird die Messwalze 3' mehr oder weniger stark von der Führung 2 abgehoben. Dabei wird eine Bewegung der Messwalze 3' über die Rollen 7, 8, den Wagen 11, die Stütze 12 und die Umlenkrolle 13 auf das Übertragungselement 14 übertragen, das dabei eine Schleife, die es im Bereiche der Umlenkrollen 13, 15, 16 bildet, vergrössert oder verkleinert. Durch die Bewegung des Übertragungselementes wird ein Geber 47 im Wegmesssystem 22 mehr oder weniger ausgelenkt, was die Angabe über die Dicke oder die Gleichmässigkeit des Wickels 1 liefert. Statt des Gebers 47 kann das Wegmesssystem 22 aber auch berührungslos arbeiten.

Bei der Anordnung mehrerer solcher Dickenfühler 26, 27, 28 nebeneinander, summieren sich die Auslenkungen von drei Schleifen 48, 49, 50, so, dass sich an demjenigen Ende des Übertrangungselementes, das am Wegmesssystem 32 befestigt ist, ein Signal ergibt, das der gemittelten Dicke des Wickels 1 entspricht. Da alle Schleifen 48, 49, 50 von einer mittleren Auslenkung auch bei einer Dicke Null des Wickels 1 ausgehen, werden sehr geringe Dicken auf einer Messwalze mit grösseren Dicken auf einer anderen Messwalze verrechnet. Bei mehreren Dikkenfühlern in Serieschaltung, wie aus der Fig. 3 bekannt, muss auch das Wegmesssystem 32 entsprechend geeicht werden.

## Patentansprüche

1. Vorrichtung zum Messen der Dicke und/oder der Ungleichmässigkeit von nachfolgend als Wickel (1) bezeichneten Watten oder Vliesen, mit einer Führung (2) für den Wickel, mit einem diesen gegen die Führung drückenden und relativ zu dieser bewegbaren Dickenfühler (3), dessen Stellung ein Mass für die Dicke und/oder die Ungleichmässigkeit des Wickels darstellt und mit einem Wegmesssystem (22), **gekennzeichnet durch** ein Übertragungselement (14), das zur Übertragung der Bewegung des Dickenfühlers (Pfeil 24) an das Wegmesssystem in einer wählbaren, zur Bewegungsrichtung (24) des Dickenfühlers beliebig geneigten Richtung (Pfeil 23)ausgebildet und angeordnet ist.

2. Vorrichtung nach Anspruch 1, **dadurch gekennzeichnet, dass** das Übertragungselement (14) ein biegsames und um Rollen umgelenktes Übertragungselement (14) aufweist, das an einem Ende (20) fest gelagert und am anderen Ende (21) mit dem Wegmesssystem (22) verbunden ist.

3. Vorrichtung nach Anspruch 1, **dadurch gekennzeichnet, dass** der Dickenfühler (3) aus einer Messwalze (3') besteht, die an einem Balken (17) bewegbar und drehbar gelagert ist, der einen festen Abstand zur Führung aufweist.

4. Vorrichtung nach Anspruch 3, **dadurch gekennzeichnet, dass** die Messwalze (3') hohl ist, der Balken (17) die Messwalze durchquert und dabei über mindestens eine Stimfläche (18, 19) der Messwalze hinausragt.

5. Vorrichtung nach Anspruch 1, **dadurch gekennzeichnet, dass** mehrere Dickenfühler (26, 27, 28) nebeneinander angeordnet sind und das Übertragungselement (31) sich über mehrere Dickenfühler erstreckt.

6. Vorrichtung nach Anspruch 5, **dadurch gekennzeichnet, dass** das Übertragungselement (31) zum Addieren der Bewegungen mehrerer Dickenfühler ausgebildet ist.

7. Vorrichtung nach Anspruch 2, 4 und 5, **dadurch gekennzeichnet, dass** das Übertragungselement (31) mehrere Messwalzen (26, 27, 28) durchquerend angeordnet ist, die zwischen dem Wegmesssystem (32) und der festen Lagerung (51) vorgesehen sind.

8. Vorrichtung nach Anspruch 2, **dadurch gekennzeichnet, dass** das Übertragungselement (14) in einem Dickenfühler eine Schleife (13, 15, 16) bildet, so dass der Weg der Auslenkungen des Dickenfühlers zur Erfassung im Wegmesssystem (22) verdoppelt ist.

9. Vorrichtung nach Anspruch 2, **dadurch gekennzeichnet, dass** das Übertragungselement (14) im Bereiche des Wegmesssystems (22) mit einer Feder (22b) verbunden ist, die zur Einstellung der Druckkraft des Dickenfühlers (3) auf die Führung (2) vorgesehen ist.

10. Vorrichtung nach Anspruch 9, **dadurch gekennzeichnet, dass** die Druckkraft mehrerer Dickenfühler (26, 27, 28) über eine einzige Feder (32b) einstellbar ist.

## Claims

1. Device for measuring the thickness and/or nonuniformity of waddings or non-wovens, described hereinafter as laps (1), with a guide (2) for the lap, with a thickness-sensing element (3) which presses the said lap against the said guide and is movable relative to the latter and the position of which represents a measure of the thickness and/or nonuniformity of the lap, and with a path-measuring system (22), **characterised by** a transmission element (14) which is constructed and disposed for the transmission of the movement of the thickness-sensing element (arrow 24) to the path-measuring system in a selectable direction (arrow 23) which is at any desired inclination to the direction of movement (24) of the thickness-sensing element.

2. Device according to claim 1, **characterised in that** the transmission element (14) has a flexible transmission element (14) which is rerouted around rollers and which is fixedly mounted at one end (20) and connected to the path-measuring system (22) at the other end (21).

3. Device according to claim 1, **characterised in that** the thickness-sensing element (3) consists of a measuring roll (3') which is mounted movably and rotatably on a beam (17) which is at a fixed distance from the guide.

4. Device according to claim 3, **characterised in that** the measuring roll (3') is hollow, the beam (17) traverses the said measuring roll and, at the same time, projects beyond at least one end face (18, 19) of the said measuring roll.

5. Device according to claim 1, **characterised in that** a number of thickness-sensing elements (26, 27, 28) are disposed side by side and the transmission element (31) extends over a number of thickness-sensing elements.

6. Device according to claim 5, **characterised in that** the transmission element (31) is constructed for adding the movements of a number of thickness-sensing elements.

7. Device according to claims 2, 4 and 5, **characterised in that** the transmission element (31) is disposed so as to traverse a number of measuring rolls (26, 27, 28) which are provided between the path-measuring system (32) and the fixed mounting (51).

8. Device according to claim 2, **characterised in that** the transmission element (14) forms a loop (13, 15, 16) in a thickness-sensing element, so that the path of the deflections of the thickness-sensing element is doubled for detection in the path-measuring system (22).

9. Device according to claim 2, **characterised in that** the transmission element (14) is connected, in the region of the path-measuring system (22), to a spring (22b) which is provided for adjusting the pressing force of the thickness-sensing element (3) on the guide (2).

10. Device according to claim 9, **characterised in that** the pressing force of a number of thickness-sensing elements (26, 27, 28) can be adjusted via a single spring (32b).

## Revendications

1. Dispositif pour mesurer l'épaisseur et/ou l'inégalité d'ouates ou de voiles de carde désignés ci-après par rouleau (1), avec un guidage (2) pour le rouleau, avec un tâteur d'épaisseur (3) poussant celui-ci contre le guidage et déplaçable relativement à celui-ci, dont la position constitue une mesure pour l'épaisseur et/ou l'inégalité du rouleau et avec un système de mesure de déplacement (22), **caractérisé par** un élément de transmission (14) qui est réalisé et disposé pour transmettre le déplacement du tâteur d'épaisseur (flèche 24) au système de mesure de déplacement dans une direction sélective (flèche 23), inclinée sélectivement vers la direction de déplacement (24) du tâteur d'épaisseur.

2. Dispositif selon la revendication 1, **caractérisé en ce que** l'élément de transmission (14) présente un élément de transmission flexible (14) et dévié autour de rouleaux qui est logé fixement à une extrémité (20) et qui est relié à l'autre extrémité (21) au système de mesure de déplacement (22).

3. Dispositif selon la revendication 1, **caractérisé en ce que** le tâteur d'épaisseur (3) est constitué d'un rouleau de mesure (3') qui est logé a une poutre (17) d'une manière mobile et tournante, qui présente un écart fixe relativement au guidage.

4. Dispositif selon la revendication 3, **caractérisé en ce que** le rouleau de mesure (3') est creux, que la poutre (17) traverse le rouleau de mesure et, ce faisant, fait saillie sur au moins une face frontale (18, 19) du rouleau de mesure.

5. Dispositif selon la revendication 1, **caractérisé en ce que** plusieurs tâteurs d'épaisseur (26, 27, 28) sont disposés les uns à côté des autres, et **en ce que** l'élément de transmission (31) s'étend sur plusieurs tâteurs d'épaisseur.

6. Dispositif selon la revendication 5, **caractérisé en ce que** l'élément de transmission (31) est réalisé pour additionner les déplacements de plusieurs tâteurs d'épaisseur.

7. Dispositif selon la revendication 2, 4 et 5,
**caractérisé en ce que** l'élément de transmission (31) est disposé de façon à traverser plusieurs rouleaux de mesure (26, 27, 28) qui sont prévus entre le système de mesure de déplacement (32) et le logement fixe (51).

8. Dispositif selon la revendication 2, **caractérisé en ce que** l'élément de transmission (14) forme dans un tâteur d'épaisseur une boucle (13, 15, 16) de telle sorte que le déplacement des déviations du tâteur d'épaisseur pour la détection dans le système de mesure de déplacement (22) est doublé.

9. Dispositif selon la revendication 2, **caractérisé en ce que** l'élément de transmission (14) est relié au voisinage du système de mesure de déplacement (22) à un ressort (22b) qui est prévu pour régler la force de pression du tâteur d'épaisseur (3) sur le guidage (2).

10. Dispositif selon la revendication 9, **caractérisé en ce que** la force de pression de plusieurs tâbeurs d'épaisseur (26, 27, 28) est réglable par un seul ressort (32b).
